# EUROPÄISCHE PATENTSCHRIFT

(11) **EP 0 189 124 B1**
(45) Veröffentlichungstag und Bekanntmachung des Hinweises auf die Patenterteilung: **07.12.1988**
(21) Anmeldenummer: 86100518.9
(22) Anmeldetag: 16.01.1986
(51) Int. Cl.: B41J 15/04, B41J 29/12, B41J 11/58

(54) **Belegverarbeitungseinrichtung für aus einer querperforierten Endlospapierbahn abtrennbare Einzelbelege**
Document-processing device for forms obtained from an endless fan-fold web
Dispositif de traitement de documents pour formulaires obtenus à partir d'une bande accordéon sans fin

(30) Priorität: 25.01.1985 DE 3502529
(43) Veröffentlichungstag der Anmeldung: 30.07.1986
(73) Patentinhaber: SIEMENS AKTIENGESELLSCHAFT, 80333 München (DE)
(72) Erfinder: Moser, Erich, D-8028 Taufkirchen (DE)

(56) Entgegenhaltungen:
- EP-A- 0 127 144
- DE-A- 3 333 537
- FR-A- 1 402 910
- US-A- 4 348 125
- IBM TECHNICAL DISCLOSURE BULLETIN, Band 17, Nr. 5, Oktober 1974, Seite 1324, Armonk, US; G.R. CHICKANOSKY et al.: "Stay arm mechanism"
- PATENTS ABSTRACTS OF JAPAN, Band 8, Nr. 158 (M-311) [1595], 21. Juli 1984; & JP - A - 59 54 587 (CANON K.K.) 29.03.1984

## Beschreibung

Die Erfindung betrifft eine Belegverarbeitungseinrichtung nach dem Oberbegriff des Patentanspruchs 1 (USA4348125).

Derartige Belegverarbeitungseinrichtungen werden beispielsweise bei Banken und Sparkassen als sogenannte Kontoauszugsdrucker verwendet. Es sind Selbstbedienungsgeräte, die dem jeweiligen Benutzer, sofern er in Besitz einer Berechtigungskarte, z. B. einer magnetstreifencodierten Scheckkarte ist, die Gelegenheit geben, sich die letzten Kontobewegungen und damit den jeweils aktuellen Kontostand auf einem oder mehreren Belegen ausdrucken zu lassen. Diese Geräte sollen in der Schalterhalle möglichst dicht an der Wand aufgestellt und dort befestigt werden, was jedoch zur Folge hat, dass sie dann von der Rückseite aus nicht ohne weiteres zugänglich sind.

Bei der bekannten Belegverarbeitungseinrichtung ist der Papiervorratsraum an einer Stelle hinter der gesamten Druckeinrichtung mit Papierführungselementen zugänglich und nicht von der Vorderseite, was die Bedienbarkeit und Wartung dieses Gerätes erschwert.

Der vorliegenden Erfindung liegt die Aufgabe zugrunde, eine Belegverarbeitungseinrichtung der eingangs genannten Art so auszubilden, dass nicht nur die Bedienung durch Kunden, sondern auch die Wartung, insbesondere das Nachfüllen von Papier von der Gerätevorderseite aus erfolgen kann. Dabei soll auch das Einlegen der Papierbahn in die Vorschubeinrichtung, das Auswechseln des Farbbandes oder der Tintenpatrone sowie die Beseitigung einer durch einen Papierstau verursachten Betriebsstörung wie bisher von der Vorderseite aus erfolgen können.

Die Lösung dieser Aufgabe ergibt sich erfindungsgemäss durch die kennzeichnenden Merkmale des Patentanspruchs 1.

Vorteilhafte Weiterbildungen der Erfindung ergeben sich aus den Merkmalen der Unteransprüche.

Im folgenden wird ein Ausführungsbeispiel der Erfindung anhand der Zeichnung näher erläutert.

Das in der Figur in einem Schnittbild dargestellte Gerät besteht aus einem Gestell mit mehreren Funktionsbaugruppen und einem Gehäuse. Vom Gehäuse ist nur der Gehäusedeckel 1 sichtbar, während die Rückwand und zwei Seitenwände aus Gründen der Übersichtlichkeit nicht dargestellt sind. Das Gestell ist zweiteilig ausgebildet und besteht aus einem Gestellunterteil 2 mit Boden 3, Zwischenboden 4, zwei Seitenwänden (nicht dargestellt) und einer Gehäuserückwand 5 sowie aus einem schwenkbaren Gestelloberteil 6. Zwischen dem Boden 3 und dem Zwischenboden 4 ist ein Papiervorratsraum für einen Endlospapierstapel 7 vorgesehen. Von diesem Papiervorratsraum, der zur Vorderseite hin offen ist, verläuft die Papierbahn zu einer auf dem Zwischenboden 4 befestigten Druckvorrichtung 8. Diese Druckvorrichtung 8 besteht im wesentlichen aus einer Vorschubeinrichtung, beispielsweise aus Vorschubraupen 9 für die mit einer Randlochung versehene Papierbahn, aus einer Schreibwalze 10, einem Druckkopf 11 und einer Farbbandkassette 12 bzw. einer Tintenpatrone sowie dazugehörigen Antrieben und Steuerungen. Das über eine Schwenkachse 13 an der Gestellrückwand 5 hochklappbare Gestelloberteil 6 enthält die der Druckvorrichtung 8 nachgeschalteten Papierverarbeitungsstationen, wie Trennvorrichtung, Sammel-, Ausgabe- und Ablagefach. An der Oberseite des Gestelloberteiles 6 sind ferner ein Ausweisleser 14 für einen kundenbezogenen Berechtigungsausweis, Scheckkarte oder dergleichen, eine Tastatur 15 zur Eingabe einer kundenspezifischen Kodenummer sowie ein nicht dargestelltes Display befestigt.

Ein derartiges, beispielsweise als Kontoauszugsdrucker verwendbares Gerät bietet in bezug auf die Wartung den Vorteil, dass der Papiervorratsraum, die Papierführung für die Druckeinrichtung 8 und die Vorschubeinrichtung mit den Vorschubraupen 9 von der Gerätevorderseite zugänglich sind. Die aus dem Papiervorratsraum kommende Papierbahn verläuft zunächst über die waagerecht angebrachten Vorschubraupen 9, die ein bequemes Papiereinlegen ermöglichen, in Richtung Gestellrückwand 5 und nach Umlenkung an der Schreibwalze 10wieder in entgegengesetzter Richtung zurück zum Ausgabefach an der Vorderseite des Gerätes. Der obere Teil der Papierführung im Bereich der Vorschubraupen 9 und des Einschleuskanals in die Schreibwalze 10 besteht aus an der Unterseite des schwenkbaren Gestelloberteiles 6 vorgesehenen Führungsprofilen 16. Auf diese Weise kann die einzuspannende Papierbahn, ohne dass sie durch irgendwelche Führungsschlitze gesteckt werden müsste, bequem von oben auf die Vorschubraupen 9 aufgelegt werden.

Für den Betrieb des Gerätes sind das Gestelloberteil 6 und der an derselben Schwenkachse 13 befestigte Gehäusedeckel 1 heruntergeklappt und mit dem Gestellunterteil 2 verriegelt. Durch Hochklappen des Gehäusedeckels 1, der durch einen Rastmechanismus gehalten wird, kann die Funktion des Gerätes überprüft und ein eventuell vorhandener Papierstau beseitigt werden. Zum Einlegen des Papiers und zum Farbbandwechsel muss auch das Gestelloberteil 6 hochgeschwenkt werden. Dies geschieht nach Lösen einer Verriegelung mit Hilfe einer zwischen Gestellunterteil 2 und Gestelloberteil 6 eingespannten Druckfeder, beispielsweise einer Gasfeder (nicht dargestellt).

Sobald ein Endlospapierstapel 7 in den Papiervorratsraum und der Papieranfang mit der Randlochung in die Vorschubraupen 9 eingelegt sind, wird das Gestelloberteil 6 gegen den Druck der Gasfeder sowie der Gehäusedeckel 1 wieder heruntergeklappt. Das Gerät kann nun gestartet werden, wobei das Papier automatisch der Schreibwalze 10 zugeführt und mittels Druckkopf 11 und Farbband beschriftet wird. Eine nach der Schreibwalze 10 vorgesehene Lichtschranke 17 tastet die Papiervorderkante ab und dient somit zur selbsttätigen Justierung des Druckbildes. Die Schreibwalze 10 ist antriebsmässig mit der Papiervorschubeinrichtung gekoppelt und schiebt das Papier über die im Gestelloberteil 6 vorgesehene Trennvorrichtung 18 mit zugehöriger Papierführung 19 zu einem Reisswalzenpaar 20, 21. Der Abstand zwischen Trennvorrichtung 18 und Reisswalzenpaar 20, 21 entspricht der Beleg- bzw. Formularlänge, die durch die jeweiligen Querperforationen in der Endlospapierbahn vorgegeben ist. Ausserdem ist die Umfangsgeschwindigkeit des Reisswalzenpaares 20, 21 grösser gewählt als die der Schreibwalze 10, so dass auf die Papierbahn, sobald sie zwischen das Reisswalzenpaar 20, 21 gelangt, aufgrund der Gegenhaltung durch Schreibwalze 10 und Vorschubraupe 9 eine Zugkraft ausgeübt wird. Diese Zugkraft bewirkt, unterstützt durch die Trennvorrichtung 18 ein Reissen der Papierbahn an der Querperforation. Als Trennvorrichtung 18 oder Reisshilfe ist ein Doppelkegel vorgesehen, der mit seinem grössten Durchmesser in die Mitte der Papierbahn hineinragt und demzufolge die Perforation von der Mitte aus nach beiden Seiten hin aufreisst.

Der so entstandene Einzelbeleg wird nun vom Reisswalzenpaar 20, 21 in ein Sammelfach 22 transportiert. Eine der beiden im Sammelfach 22 vorgesehenen oberen Papierführungselemente 23, 24 ist aufklappbar und gibt damit die Möglichkeit, einen eventuellen Papierstau zu beseitigen. Im Sammelfach 22 sind zwei Sperrfinger 25 vorgesehen, die das Herausrutschen der Einzelbelege in ein nachfolgendes Ausgabefach 26 so lange verhindern, bis alle für den jeweiligen Benutzer bestimmten Einzelbelege, beispielsweise Kontoauszüge gedruckt und im Sammelfach 22 gestapelt sind. Die Lichtschranke 27 kontrolliert den Transport durch die Reisswalzen 20, 21 und das Trennen bzw. Vereinzeln der Belege bzw. Formulare. Nach Hochschwenken der Sperrfinger 25 rutschen alle im Sammelfach 22 vorhandenen Belege, beispielsweise Kontoauszüge auf einer als Wippe gelagerten Auflagefläche 28 in das Ausgabefach 26 und werden dort durch zwei Bremsfedern 29 am Herausfallen gehindert. Für die Entnahme durch die Hand des Benutzers ist die Wippe mit einer Griffmulde 30 versehen und das Ausgabefach mit einem Gehäusedurchbruch vergrössert. Letzterer ermöglicht auch eine Sichtkontrolle auf das Ausgabefach 26.

Bei der Entnahme werden die Belege bzw. Kontoauszüge gegen den Widerstand der Bremsfedern 29 von Hand aus dem Ausgabefach 26 gezogen. Für den Fall, dass die Belege nicht rechtzeitig entnommen werden, erfolgt aus Gründen des Datenschutzes ein Weitertransport in ein von aussen nicht zugängliches Ablagefach 31. Zu diesem Zweck wird die Wippe über einen Kniehebelmechanismus um die Drehachse 32 geschwenkt, wobei die Belege nach Freigabe durch die Bremsfedern 29 aufgrund der Schwerkraft in das darunterliegende Ablagefach 31 fallen. Von dort können sie nach Öffnen des Gehäusedeckels 1 durch das Wartungspersonal entnommen werden.

Über die im Ausgabefach 26 vorgesehene Lichtschranke 33 wird das Herausrutschen der Belege in das Ausgabefach 26 nach dem Öffnen der Sperrfinger 25, ferner das Entnehmen der Belege durch den Kunden und schliesslich der Zustand kontrolliert, ob nach Abschwenken der Wippe und Rückkehr in die Ausgangsstellung das Ausgabefach frei von Papier ist.

Durch den in der Ausgabestellung gestreckten Kniehebel wird das Schwenken der Wippe blokkiert. Damit wird das Zurückschwenken der Wippe von aussen und damit ein Zugriff in das Ablagefach verhindert. Der Kniehebel wird durch eine Rückholfeder und einen am Gestelloberteil 6 befestigten Anschlag in einer gestreckten Lage gehalten. Mit Hilfe eines Elektromagneten wird er schliesslich wieder in seine Ausgangslage zurückgeschwenkt. Die unterhalb der Wippe am Gestelloberteil 6 vorgesehene Lichtschranke 34 ist auf die Papierführung unmittelbar vor den Vorschubraupen 9 gerichtet und meldet ein eventuelles Ende der Papierbahn an die Steuerung des Gerätes.

## Patentansprüche

1. Belegverarbeitungseinrichtung mit einem Gestellunterteil (2), das einen Papiervorratsraum für querperforierte Endlospapierbahnen, eine Papiervorschubeinrichtung (9) und eine Schreibwalze (10) aufweist, sowie mit einem Druckkopf (11), Papierführungselementen (16, 19, 23, 24), einer Trennvorrichtung (18, 20, 21) zur Erzeugung von Einzelbelegen, einem von vorn zugänglichen Ausgabe- und Ablagefach (26, 31), sowie einem vom Gestellunterteil (2) abschwenk- oder abnehmbaren Gestelloberteil (6), dadurch gekennzeichnet, dass im Gestelloberteil (6) die dem Druckkopf (11) nachfolgenden Papierführungselemente (16, 19, 23, 24) sowie das von vorn zugängliche Ausgabe-und Ablagefach (26, 31) angeordnet sind, welches in der geschlossenen Stellung des Gestelloberteils (6) den ebenfalls von vorn zugänglichen Papiervorratsraum im Gestellunterteil (2), das auch den Druckkopf (11) trägt, verschliesst.

2. Belegverarbeitungseinrichtung nach Anspruch 1, dadurch gekennzeichnet, dass das zur Abdeckung von Gestelloberteil (6) und Gestellunterteil (2) dienende Gehäuse aus einer Rückwand, zwei Seitenwänden und einem an der Gestellrückwand schwenkbar gelagerten, bis zur Unterkante der Gestellvorderseite reichenden Gehäusedeckel (1) besteht.

3. Belegverarbeitungseinrichtung nach Anspruch 1 oder 2, dadurch gekennzeichnet, dass das Gestelloberteil (6) und der Gehäusedeckel (1) eine gemeinsame Schwenkachse (13) besitzen, die längs der oberen Kante der Gestellrückwand (5) verläuft.

4. Belegverarbeitungseinrichtung nach einem der vorhergehenden Ansprüche, dadurch gekennzeichnet, dass zwischen dem Gestellunterteil (2) und dem Gestelloberteil (6) eine Druckfeder, insbesondere Gasfeder eingespannt ist.

5. Belegverarbeitungseinrichtung nach einem der vorhergehenden Ansprüche, dadurch gekennzeichnet, dass an der Unterseite des abschwenkbaren Gestelloberteils (6) Führungsprofile (16) vorgesehen sind, die in der geschlossenen Stellung des Gestelloberteils (6) für die Papierführung im Gestellunterteil (2) dienen.

6. Belegverarbeitungseinrichtung nach einem der vorhergehenden Ansprüche, dadurch gekennzeichnet, dass die Schreibwalze (10) der Druckvorrichtung (8) als Umlenkelement für die vom Gestellunterteil (2) in das Gestelloberteil (6) verlaufende Papierbahn dient.

7. Belegverarbeitungseinrichtung nach einem der vorhergehenden Ansprüche, dadurch gekennzeichnet, dass auf der Oberseite des Gestelloberteils (6) ein Ausweisleser (14) für benutzerbezogene Berechtigungskarten, Scheckkarten oder dergleichen, eine Tastatur (15) zur Eingabe einer persönlichen Identitätsnummer sowie ein Display vorgesehen sind und dass im Gehäusedeckel (1) entsprechend angepasste Aussparungen vorhanden sind.

## Claims

1. Document-processing device with a stand bottom part (2) which has paper storage space for transversely perforated endless paper webs, a paper feed device (9) and a platen (10), and with a printing head (11), paper guide elements (16, 19, 23,24), a severing device (18,20,21) for producing individual documents, a delivery and depositing compartment (26, 31), accessible from the front, and a stand top part (6) pivotable or removable from the stand bottom part (2), characterized in that arranged in the stand top part (6) are the paper guide elements (16,19,23, 24) following the printing head (11) and the delivery and depositing compartment (26, 31) accessible from the front, which, when the stand top part (6) is in the closed position, closes the paper storage space likewise accessible from the front and located in the stand bottom part (2) which also carries the printing head (11).

2. Document-processing device according to Claim 1, characterized in that the housing serving for covering the stand top part (6) and stand bottom part (2) consists of a rear wall, two side walls and a housing cover (1) mounted pivotably on the stand rear wall and reaching to the lower edge of the stand front face.

3. Document-processing device according to Claim 1 or 2, characterized in that the stand top part (6) and the housing cover (1) have a common pivot axle (13) which extends along the upper edge of the stand rear wall (5).

4. Document-processing device according to one of the preceding claims, characterized in that a compression spring, especially a pneumatic spring, is clamped between the stand bottom part (2) and the stand top part (6).

5. Document-processing device according to one of the preceding claims, characterized in that guiding profiles (16) are provided at the bottom face of the pivotable stand top part (6), which, in the closed position of the stand top part (6), serve as _{D}a_{D}er guide in the stand bottom part (2).

6. Document-processing device according to one of the preceding claims, characterized in that the platen (10) of the printing device (8) serves as a deflection element for the paper web running from the stand bottom part (2) into the stand top part (6).

7. Document-processing device according to one of the preceding claims, characterized in that an identity card reader (14) for user-related authority cards, cheque cards or the like, a keyboard (15) for entering a personal identification number and a display are provided on the top face of the stand top part (6), and in that correspondingly matched clearances are present in the housing cover (1).

## Revendications

2. Dispositif de traitement de documents comprenant une partie inférieure (2) d'un châssis, qui comporte un espace de réserve pour le papier formé de bandes de papier sans fin à perforations transversales, un dispositif (9) d'avance du papier et un cylindre d'impression (10), ainsi qu'une tête d'impression (11), des éléments (16,19,23,24) de guidage du papier, un dispositif de séparation (18, 20, 21) servant à produire des documents individuels, des casiers de sortie et de dépôt (20,26,31) accessibles à partir de l'avant, ainsi qu'une partie supérieure (6) du châssis, pouvant être écartée par basculement ou être retirée de la partie inférieure (2) du châssis, caractérisé par le fait que les éléments (16, 19, 23, 24) de guidage du papier, disposés en aval de la tête d'impression (11), ainsi que les casiers de sortie et de dépôt (26, 31) accessibles à partir de l'avant sont disposés dans la partie supérieure (6) du châssis, lesdits casiers fermant l'espace de réserve pour le papier, egale- ment accessible à partir de l'avant, située dans la partie inférieure (2) du châssis et portant également la tête d'impression (11), lorsque la partie supérieure (6) du châssis est dans la position fermée.

2. Dispositif de traitement de documents suivant la revendication 1, caractérisé par le fait que le boîtier servant à recouvrir la partie supérieure (6) et la partie inférieure (2) du châssis est constitué par une paroi arière, des parois latèrales et un couvercle (1) monté pivotant sur la paroi arrière du châssis et s'étendant jusqu'au niveau du bord inférieur de la face avant du châssis.

3. Dispositif de traitement de documents suivant la revendication 1 ou 2, caractérisé par le fait que la partie supérieure (6) du châssis et le couvercle (1) du boîtier possèdent un axe commun de pivotement (13), qui s'étend dans la direction longitudinale du corps supérieure de la paroi arrière (5) du châssis.

4. Dispositif de traitement de documents suivant l'une des revendications précédentes, caractérisé par le fait qu'un ressort de pression, notamment un ressort pneumatique, est enserré entre la partie inférieure (2) et la partie supérieure (6) du châssis.

5. Dispositif de traitement de documents suivant l'une des revendications précédentes, caractérisé par le fait qu'il est prévu, sur la face inférieure de la partie supérieure (6) du châssis, pouvant être rabattue par pivotement, des profilés de guidage (16), qui servent à guider le papier dans la partie inférieure (2) du châssis, lorsque la partie supérieure (6) de ce dernier est dans la position fermée.

6. Dispositif de traitement de documents suivant l'une des revendications précédentes, caractérisé par le fait que le cylindre d'impression (10) du dispositif d'impression (8) sert d'élément de renvoi pour la bande de papier passant de la partie inférieure (2) du châssis dans la partie supérieure (6) de ce dernier.

7. Dispositif de traitement de documents suivant l'une des revendications précédentes, caractérisé par le fait que sur la face supérieure de la partie supérieure (6) du châssis il est prévu un lecteur de cartes d'identité (14) pour des cartes d'autorisation affectées à des utilisateurs, des cartes de crédit ou analogues, un clavier (15) servant à introduire un numéro personnel d'identification ainsi qu'un dispositif d'affichage, et que des évidements adaptés correspondants sont prévus dans le couvercle (1) du boîtier.
